# EUROPÄISCHE PATENTSCHRIFT

(11) **EP 3 204 538 B1**
(45) Veröffentlichungstag und Bekanntmachung des Hinweises auf die Patenterteilung: **07.07.2021**
(21) Anmeldenummer: 15816643.9
(22) Anmeldetag: 12.10.2015
(51) Int. Cl.: D01D 4/02, D01D 5/24, D01D 5/247

(54) **VORRICHTUNG ZUM SPINNEN VON HOHLFASERN UND VERFAHREN ZUM SPINNEN VON HOHLFASERN**
DEVICE FOR SPINNING HOLLOW FIBER AND METHOD FOR SPINNING HOLLOW FIBER
DISPOSITIF DE FILAGE DE FIBRE CREUSE ET PROCEDE DE FILAGE DE FIBRE CREUSE

(30) Priorität: 10.10.2014 DE 102014014790
(43) Veröffentlichungstag der Anmeldung: 16.08.2017
(73) Patentinhaber: MainTech Systems GmbH, 63784 Obernburg (DE)
(72) Erfinder: KRAUTWURST, Bernhard, 63784 Obernburg (DE); SCHAUPP, Hans-Joachim, 63784 Obernburg (DE)
(74) Vertreter: Nitz, Astrid
(86) Internationale Anmeldenummer: PCT/DE2015/000498
(87) Internationale Veröffentlichungsnummer: WO 2016/055045

(56) Entgegenhaltungen:
- CN-U- 202 099 429
- DE-A1- 10 211 105
- DE-A1-102009 012 447
- None

## Beschreibung

Die Erfindung betrifft eine Vorrichtung zum Spinnen von Hohlfasern nach dem Oberbegriff von Anspruch 1 und ein Verfahren zum Spinnen von Hohlfasern nach dem Oberbegriff von Anspruch 8.

Bekannt sind Vorrichtung zum Spinnen von Hohlfasern, bei denen die Spinndüsen aufgrund der Feinheit der Düsenspitzen insbesondere im Düsenspitzenbereich aus mehreren Komponenten zusammengesetzt sind, wobei dies zu Strömungsproblemen führen kann und unsaubere Spinnergebnisse hervorruft.

CN 202099429 U zeigt ein Düsenmittel des Stands der Technik, dass das Risiko eines ungenauen Spinnergebnisses mit sich bringt. Es bietet insbesondere aufgrund der offenbarten Zuströmgeometrie der Spinnlösung die Gefahr von Strömungsabrissen beispielsweise aufgrund von Totecken, die Verwirbelungen der zugeführten Spinnlösung erzeugen und den Fluss der Spinnlösung unterbrechen.

Die Aufgabe ist es, eine einfache und zuverlässige Vorrichtung zum Spinnen von Hohlfasern bereitzustellen, die die Nachteile des Stands der Technik vermeidet.

Die Aufgabe wird gelöst durch eine Vorrichtung zum Spinnen von Hohlfasern, mit einem im Wesentlichen ringförmigen Querschnitt, umfassend: ein Düsenmittel mit einer Zuführung für eine Innensubstanz der Hohlfaser zu einer Düsenspitze, einen das Düsenmittel umgebenden Ringspalt mit einer Zuführung für eine Ringsubstanz der Hohlfaser, wobei das Düsenmittel zusammen mit der Düsenspitze einstückig ausgebildet ist, wobei an der Seite der Zuführung der Innensubstanz ein Positionierungsmittel, insbesondere eine Ausrichtplatte, insbesondere mit dem Basiskörper verschraubt, eingebracht ist, das das Düsenmittel in der Bohrung des Basiskörpers festsetzt, in einer vorbestimmten Ausrichtung in Bezug auf den Basiskörper, wobei das Düsenmittel eine Anströmseite und eine Abströmseite aufweist, wobei an der Abströmseite ein Mittel zur Strömungsführung vorgesehen ist, insbesondere eine in Richtung Düsenspitze leitende Strömungsnase, wobei die Anströmseite des Düsenmittels zu der seitlichen Zuführung der Ringsubstanz ausgerichtet ist.

Die erfindungsgemäße Vorrichtung weist somit eine höhere Genauigkeit und Geradheit der Düsenspitze im Ringspalt auf und es können geringere Wandstärkenunterschiede in diesem Bereich umgesetzt werden, was zu einer Qualitätsverbesserung der gesponnenen Hohlfaser führt. Durch einen konstanten Durchmesser des Düsenmittels fast über die gesamte Länge ist es leichter zu bearbeiten und weist größere Genauigkeit beim Bearbeiten auf.

Vorteilhaft ist es, wenn an der Seite der Zuführung der Innensubstanz ein Positionierungsmittel, insbesondere eine Ausrichtplatte, insbesondere mit dem Basiskörper verschraubt, eingebracht ist, das das Düsenmittel in der Bohrung des Basiskörpers festsetzt, insbesondere in einer vorbestimmten Ausrichtung in Bezug auf den Basiskörper, insbesondere dass die Anströmseite des Düsenmittels zu der seitlichen Zuführung der Ringsubstanz ausgerichtet ist. Dies ermöglicht eine axiale und winkelgenaue Positionierung des Düsenmittels. Beispielhaft erfolgt die Positionierung durch eine Ausrichtplatte, die in eine Nut eingreift, die ca. 270° um das Düsenmittel herumgeführt ist.

Vorteilhaft ist es, wenn in einem düsenspitzenabgewandten Bereich des Düsenmittels eine Abdichtung zwischen Basiskörper und Wand des Düsenmitteis angeordnet ist, insbesondere ein O-Ring.

Die Aufgabe wird ebenfalls gelöst durch ein Verfahren zum Spinnen einer Hohlfaser umfassend eine Ringsubstanz mittels einer Vorrichtung nach einem der Ansprüche 1 bis 7, wobei ein Düsenmittel, das im Wesentlichen einstückig ausgebildet ist, in eine Bohrung eines Basiskörpers gesteckt wird und mittels eines Positionierungsmittels in einer vorbestimmten Ausrichtungen mit einer Anströmseite in Richtung einer Zuführung der Ringsubstanz ausgerichtet, gesichert wird, wobei ein Ringspalt derart ausgebildet ist, dass die durch die Zuführung eingeführte Ringsubstanz im Zuführungsbereich für die Ringsubstanz langsamer strömt, am Mittel zur Strömungsführung umgelenkt wird, und im Bereich der Düsenspitze schneller strömt.

Die Ringsubstanz umfasst beispielhaft ein Polymer mit Lösungsmittel und die Innensubstanz Wasser mit Lösungsmittel, wobei das Wasser in der gesponnenen Hohlfaser in einem Diffusionsprozess das Lösungsmittel aus der Ringsubstanz löst.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

### Es zeigen:

- Fig. 1a: eine erfindungsgemäße Vorrichtung in Schnittdarstellung,
- Fig. 1b: eine erfindungsgemäße Vorrichtung in Aufsicht,
- Fig. 2a: ein erfindungsgemäßes Düsenmittel in Seitenansicht und
- Fig. 2b: einen Ausschnitt eines erfindungsgemäßen Düsenmittels.

Fig. 1a zeigt eine erfindungsgemäße Vorrichtung 1 zum Spinnen von Hohlfasern, mit einem im Wesentlichen ringförmigen Querschnitt, in Schnittdarstellung. Die Vorrichtung 1 umfasst ein Düsenmittel 2 mit einer Zuführung 3 für eine Innensubstanz der Hohlfaser zu einer Düsenspitze 4, einen das Düsenmittel 2 umgebenden Ringspalt 5 mit einer Zuführung 6 für eine Ringsubstanz der Hohlfaser, wobei das Düsenmittel 2 zusammen mit der Düsenspitze 4 einstückig ausgebildet ist. Für die Bohrung in der Düsenspitze 4 werden beispielhaft Bohrer mit 0,5 oder 0,8mm in der Länge eingesetzt. Ein Basiskörper 15 weist beispielhaft eine Bohrung 16 auf, in die das Düsenmittel gesteckt wird und an einer unteren Seite 8 mit einem Vorsatzmittel 18 abgedeckt wird, insbesondere einer Vorsatzplatte 19 mit einer Durchführung 20 für die Düsenspitze 4. An der Seite 21 der Zuführung 3 der Innensubstanz weist der Basiskörper ein Positionierungsmittel 22 auf, insbesondere eine Ausrichtplatte 23, insbesondere mit dem Basiskörper 15 verschraubt, das das Düsenmittel 2 in der Bohrung 16 des Basiskörpers 15 festsetzt, insbesondere in einer vorbestimmten Ausrichtung in Bezug auf den Basiskörper 15, insbesondere dass die Anströmseite 11 des Düsenmittels 2 zu der seitlichen Zuführung 6 der Ringsubstanz ausgerichtet ist. Im Basiskörper 15 ist seitlich eine Bohrung 17 für die Zuführung 6 der Ringsubstanz der Hohlfaser vorgesehen.

Das Düsenmittel 2 weist eine Anströmseite 11 und eine Abströmseite 12 auf, wobei an der Abströmseite 12 ein Mittel zur Strömungsführung 13 vorgesehen ist, insbesondere eine in Richtung Düsenspitze 4 leitende Strömungsnase 14. In einem düsenspitzenabgewandten Bereich 24 des Düsenmittels 2 ist eine Abdichtung zwischen Basiskörper 15 und Wand 26 des Düsenmittels 2 angeordnet, insbesondere ein O-Ring 25.
Fig. 1b zeigt eine erfindungsgemäße Vorrichtung 1 in Aufsicht. Dargestellt ist das Düsenmittel 2 und eine Ausrichtplatte 23, die mittels zweier Schrauben 26 im Basiskörper gehalten ist.
Fig. 2a zeigt ein erfindungsgemäßes Düsenmittel 2 in Seitenansicht, wobei das Düsenmittel 2 eine Anströmseite 11 und eine Abströmseite 12 aufweist und an der Abströmseite 12 ein Mittel zur Strömungsführung 13 vorgesehen ist, insbesondere eine in Richtung Düsenspitze 4 leitende Strömungsnase 14., so dass an der Abströmseite der Ringsubstanz kein nicht strömender Bereich entstehen kann.
Fig. 2b zeigt einen vergrößerten Ausschnitt eines erfindungsgemäßen Düsenmittels 2 mit der Strömungsnase 14.

### BEZUGSZEICHENLISTE

- 1: Vorrichtung zum Spinnen von Hohlfasern
- 2: Düsenmittel
- 3: Zuführung
- 4: Düsenspitze
- 5: Ringspalt
- 6: Zuführung
- 7: Bohrung
- 8: Seite
- 10: Winkel
- 11: Anströmseite
- 12: Abströmseite
- 13: Mittel zur Strömungsführung
- 14: Strömungsnase
- 15: Basiskörper
- 16: Bohrung
- 17: Bohrung
- 18: Vorsatzmittel
- 19: Vorsatzplatte
- 20: Durchführung
- 21: Seite
- 22: Positionierungsmittel
- 23: Ausrichtplatte
- 24: düsenspitzenabgewandten Bereich
- 25: O-Ring
- 26: Schraube

## Patentansprüche

1. Vorrichtung (1) zum Spinnen von Hohlfasern, mit einem im Wesentlichen ringförmigen Querschnitt, umfassend:
ein Düsenmittel (2) mit einer Zuführung (3) für eine Innensubstanz der Hohlfaser zu einer Düsenspitze (4),
einen das Düsenmittel (2) umgebenden Ringspalt (5) mit einer Zuführung (6) für eine Ringsubstanz der Hohlfaser,
wobei das Düsenmittel (2) zusammen mit der Düsenspitze (4) einstückig ausgebildet ist,
wobei an der Seite (21) der Zuführung (3) der Innensubstanz ein Positionierungsmittel (22), insbesondere eine Ausrichtplatte (23), insbesondere mit dem Basiskörper (15) verschraubt, eingebracht ist, das das Düsenmittel (2) in der Bohrung (16) des Basiskörpers (15) festsetzt,
in einer vorbestimmten Ausrichtung in Bezug auf den Basiskörper (15), wobei das Düsenmittel (2) eine Anströmseite (11) und eine Abströmseite (12) aufweist, wobei an der Abströmseite (12) ein Mittel zur Strömungsführung (13) vorgesehen ist, insbesondere eine in Richtung Düsenspitze (4) leitende Strömungsnase (14),
wobei die Anströmseite (11) des Düsenmittels (2) zu der seitlichen Zuführung (6) der Ringsubstanz ausgerichtet ist.

2. Vorrichtung nach Anspruch 1, **dadurch gekennzeichnet, dass** das Düsenmittel (2) seitlich von Ringsubstanz der Hohlfaser angeströmt ist.

3. Vorrichtung nach einem der Ansprüche 1 bis 2, **dadurch gekennzeichnet, dass** die Zuführung (3) für die Innensubstanz eine durchgehende Bohrung (7) umfasst, wobei insbesondere an der Seite (8) der Düsenspitze (4) ein im wesentlichen konstanter Durchmesser über nahezu eine gesamte Länge vorgesehen ist, insbesondere mit einem stumpfen Winkel (10).

4. Vorrichtung nach einem der Ansprüche 1 bis 3, **dadurch gekennzeichnet, dass** ein Basiskörper (15) eine Bohrung (16) aufweist, in die das Düsenmittel (2) eingesteckt ist, vorzugsweise passgenau.

5. Vorrichtung nach einem der Ansprüche 1 bis 4, **dadurch gekennzeichnet, dass** im Basiskörper (15) eine Bohrung (17) seitlich für die Zuführung (6) der Ringsubstanz der Hohlfaser vorgesehen ist.

6. Vorrichtung nach einem der Ansprüche 1 bis 5, **dadurch gekennzeichnet, dass** an der Seite (8) der Düsenspitze (4) an den Basiskörper (15) ein Vorsatzmittel (18) eingebracht ist, insbesondere eine Vorsatzplatte (19) mit einer Durchführung (20) für die Düsenspitze (4).

7. Vorrichtung nach einem der Ansprüche 1 bis 6, **dadurch gekennzeichnet, dass** in einem düsenspitzenabgewandten Bereich (24) des Düsenmittels (2) eine Abdichtung zwischen Basiskörper (15) und Wand (26) des Düsenmittels (2) angeordnet ist, insbesondere ein O-Ring (25).

8. Verfahren zum Spinnen einer Hohlfaser umfassend eine Ringsubstanz mittels einer Vorrichtung (1) nach einem der Ansprüche 1 bis 7, **dadurch gekennzeichnet, dass** ein Düsenmittel (2), das im Wesentlichen einstückig ausgebildet ist, in eine Bohrung (16) eines Basiskörpers (15) gesteckt wird und mittels eines Positionierungsmittels (22) in einer vorbestimmten Ausrichtungen mit einer Anströmseite (11) in Richtung einer Zuführung (6) der Ringsubstanz ausgerichtet, gesichert wird, wobei ein Ringspalt (5) derart ausgebildet ist, dass die durch die Zuführung (6) eingeführte Ringsubstanz im Zuführungsbereich für die Ringsubstanz langsamer strömt,
am Mittel zur Strömungsführung (13) umgelenkt wird, und im Bereich der Düsenspitze (4) schneller strömt.

## Claims

1. Device (1) for spinning hollow fibres, having an essentially circular cross-section, comprising: a nozzle (2) with an induction (3) for an inner substance of the hollow fibre to a nozzle tip (4), a ring gap (5) surrounding the nozzle (2) with an supply (6) for a ring substance of the hollow fibre, the nozzle (2) being formed in a single piece together with the nozzle tip (4), whereas on the side (21) of the induction (3) of the inner substance a positioning device (22) is arranged, in particular an alignment plate (23), screwed in particular to the base body (15), which fixes the nozzle (2) in the hole (16) of the base body (15) in a predetermined alignment with respect to the base body (15), whereas the nozzle (2) has an inflow side (11) and an outflow side (12), the outflow side (12) being equipped with a means to guide the flow (13), in particular a flow nose (14) leading towards the tip of the nozzle (4), whereas the inflow side (11) of the nozzle (2) is aligned to the lateral supply (6) of the ring substance.

2. Device according to Claim 1, **characterised by** the lateral flow of the nozzle (2) by ring substance of the hollow fibre.

3. Device according to one of Claims 1 to 2, **characterised by** the fact that the supply (3) for the inner substance consists of a continuous bore (7), whereby a substantially constant diameter is provided, in particular, at the side (8) of the nozzle tip (4), over almost the entire length, in particular with a blunt angle (10).

4. Device according to one of Claims 1 to 3, **characterised by** a base body (15) having a hole (16) in which the nozzle (2) is inserted, preferably in perfect fit.

5. Device according to one of Claims 1 to 4, **characterised by** the provision in the base body (15) of a hole (17) at the side for supply (6) the ring substance of the hollow fibre.

6. Device according to one of Claims 1 to 5, **characterised by** the attachment of an attachment (18) on the side (8) of the nozzle tip (4) to the base body (15), in particular an attachment plate (19) with an opening (20) for the nozzle tip (4).

7. Device according to one of Claims 1 to 6, **characterised by** a sealing arrangement between the base body (15) and the wall (26) of the nozzle (2), in particular an O-ring (25).

8. Method for spinning a hollow fibre comprising a ring substance by means of a device (1) according to one of Claims 1 to 7, **characterised by** the insertion of a nozzle (2) consisting essentially of one piece into a hole (16) of a base body (15) and by means of a positioning device (22) in a predetermined inflow side (11) in the direction of a supply (6) of the ring substance, secured with a ring gap (5) forming such that the ring substance introduced by the supply (6) flows more slowly in the area of the supply of the ring substance, in particular at the means of the flow guide (13) and in the area of the nozzles tip (4) flows faster.

## Revendications

1. Dispositif (1) pour la filature de fibres creuses, de section essentiellement annulaire, comprenant: un produit de buse (2) avec un aliment (3) pour une substance interne de la fibre creuse à une pointe de buse (4), une fente circulaire entourant le produit de buse (2) avec un aliment (6) pour une substance annulaire de la fibre creuse, le produit de buse (2) étant formé en une seule pièce avec la pointe de buse (4) est en introduisant sur le côté (21) de l'alimentation (3) de la substance interne un dispositif de positionnement (22), en particulier une plaque d'alignement (23), vissée notamment avec le corps de base (15), qui fixe le produit de buse (2) dans le trou (16) du corps de base (15), dans une orientation prédéterminée par rapport au corps de base (15), le buse étant Le milieu (2) comporte un côté d'entrée (11) et un côté d'entrée (12) avec, du côté d'entrée (12), un dispositif de guidage du courant (13), notamment un nez d'écoulement (14) dirigé vers l'extrémité de la buse (4), le côté d'entrée (11) du produit (2) étant orienté vers l'entrée latérale (6) de la substance circulaire.

2. Dispositif selon la revendication 1, **caractérisé par le fait que** le produit de buse (2) est alimenté latéralement par la substance de l'anneau de la fibre creuse.

3. Dispositif selon l'une des revendications 1 à 2, **caractérisé par le fait que** l'alimentation (3) de la substance interne comporte un trou continu (7), avec, notamment, sur le côté (8) de la pointe de la buse (4), un diamètre essentiellement concis sur presque toute la longueur, notamment avec un angle émoussé (10).

4. Dispositif selon l'une des revendications 1 à 3, **caractérisé par le fait qu'**un corps de base (15) comporte un trou (16) dans lequel le produit de buse (2) est inséré, de préférence parfaitement adapté.

5. Dispositif selon l'une des revendications 1 à 4, **caractérisé par le fait que** le corps de base (15) comporte un trou (17) latéral pour l'alimentation (6) de la substance annulaire de la fibre creuse.

6. Dispositif selon l'une des revendications 1 à 5, **caractérisé par le fait que**, sur le côté (8) de l'orifice (4), un agent (18) est introduit sur le corps de base (15), en particulier une plaque d'orifice (19) avec un conduit (20) pour l'orifice (4).

7. Dispositif selon l'une des revendications 1 à 6, **caractérisé par** l'installation d'un joint d'étanchéité entre le corps de base (15) et la paroi (26) du produit d'étanchéité (2), en particulier un joint torique (25).

8. Procédé de filature d'une fibre creuse comprenant une substance annulaire au moyen d'un dispositif (1) selon l'une des revendications 1 à 7, **caractérisé par le fait qu'**un produit de buse (2), essentiellement formé en une seule pièce, est inséré dans un trou (16) d'un corps de base (15) et, au moyen d'un dispositif de positionnement (22) dans un alignement prédéterminé muni d'un orienté vers l'entrée (6) de la substance annulaire, fixé par une fente annulaire (5) de telle sorte que la substance annulaire introduite par l'entrée (6) soit déviée plus lentement dans la zone d'entrée de la substance annulaire, en particulier au moyen de guidage (13), et s'écoulent plus vite dans la zone de l'extrémité de la buse (4).
